# EUROPÄISCHE PATENTSCHRIFT

(11) **EP 1 473 012 B1**
(45) Veröffentlichungstag und Bekanntmachung des Hinweises auf die Patenterteilung: **10.08.2005**
(21) Anmeldenummer: 03009638.2
(22) Anmeldetag: 29.04.2003
(51) Int. Cl.: A61G 13/00, A61G 12/00

(54) **Stativkopf für ein medizinisches Deckenstativ mit Befestigungsvorrichtung für Steckdosen**
Tripod head for medical ceiling frame with mounting device for sockets
Tête de trépied pour un support médical fixé au plafond avec un dispositif de fixation pour des prises de courant

(43) Veröffentlichungstag der Anmeldung: 03.11.2004
(73) Patentinhaber: TRUMPF Kreuzer Medizin Systeme GmbH + Co. KG, 82178 Puchheim (DE)
(72) Erfinder: Wieser, Christian, 82291 Mammendorf (DE)
(74) Vertreter: Hofer, Dorothea, Dipl.-Phys.

(56) Entgegenhaltungen:
- WO-A-02/42680
- DE-A- 3 714 196
- US-A- 3 461 349

## Beschreibung

Die Erfindung betrifft einen Stativkopf für ein medizinisches Deckenstativ mit einer Befestigungsvorrichtung für den Einbau von Gas- oder Elektrosteckdosen nach dem Oberbegriff des Patentanspruchs 1.

Medizinische Deckenstative dienen zur hängenden Aufnahme von medizinischen Geräten wie beispielsweise Überwachungsmonitoren, Beatmungssystemen, Spritzenpumpen etc. Sie werden beispielsweise in Operationssälen oder Intensivräumen für die Unterbringung der für Operationen, die Intensivpflege bzw. Untersuchung eines Patienten notwendigen Systeme verwendet. Da die gesamten Versorgungsleitungen für Strom, Druckluft, Sauerstoff und andere medizinische Gase aus der Decke in die Deckenstative verlegt und dort direkt an die Geräte angeschlossen werden können, wird verhindert, dass Kabel am Boden verlegt werden müssen und das Risiko über die am Boden liegenden Kabel zu stolpern kann dadurch ausgeschaltet werden.

Deckenstative bestehen aus einer vertikalen Säule oder mindestens einem horizontalen schwenkbaren Arm mit vertikaler Säule, der über eine Drehverbindung drehbar an der Decke befestigt ist, und einem Geräteträger, auch Stativkopf genannt, in dem die notwendigen Anschlüsse und Geräte untergebracht sind. Durch den drehbar gelagerten Arm lässt sich das Deckenstativ in einem gewünschten Radius beliebig verschwenken, wodurch der Zugang zum Patienten erleichtert wird oder eine ergonomische Arbeitsposition eingestellt werden kann. Aus der Decke werden alle Kabel und Versorgungsleitungen nach unten in das Deckenstativ verlegt und dort durch die Drehverbindung und den Arm zum Stativkopf geleitet. In dem Stativkopf sind die Versorgungsleitungen für Strom oder medizinische Gase und dergleichen an Gas- bzw. Elektrosteckdosen angeschlossen

Ein Deckenstativ mit Stativkopf ist zum Beispiel in der Druckschrift WO 02/42680 offenbart.

Die Einbautiefe der Gas- oder Elektrosteckdosen relativ zu einer Frontplatte des Stativkopfes variiert je nach Fabrikat und Typ der Steckdosen, die in den Stativkopf eingesetzt werden sollen.

Bei einer in Fig. 4 dargestellten der Anmelderin bekannten Befestigungseinrichtung 1 besteht die Befestigungsplatte 2, auf die die Gas- bzw. Elektrosteckdosen innerhalb eines Stativkopfs montiert sind, aus einem Blech, das von oben aus gesehen an den beiden Seiten wie ein z-Profil gebogen ist, um einen bestimmten Abstand der Befestigungsplatte 2 von der Frontplatte und damit eine bestimmte Einbautiefe der Gas- oder Elektrosteckdosen zu erreichen. Dies hat den Nachteil, dass für Steckdosen mit unterschiedlicher Tiefe die Befestigungsplatte 2 unterschiedlich gebogen werden muss und unterschiedlich große Blechstücke als Ausgangsmaterial verwendet werden müssen. Die Fertigung unterschiedlicher Befestigungsplatten 2 in entsprechend kleinen Stückzahlen erhöht die Herstellungskosten und erfordert zudem bei einer Umrüstung für den Einbau anderer Steckdosen das Auswechseln der Befestigungsplatte 2.

Eine weitere bekannte Befestigungseinrichtung 3 besteht aus einer Befestigungsplatte 4, deren Ränder 5 wie in Fig. 5 gezeigt in rechtem Winkel aufgebogen sind. Diese Ränder 5 werden mit winkeligen Befestigungselementen 6 verschraubt, welche wiederum mit der Frontplatte des Stativkopfs verbunden sind. Der Vorteil gegenüber der oben beschriebenen Befestigungseinrichtung 1 ist, dass die Einbautiefe durch die Position einer Bohrung angepasst werden kann. Indem mehrere Bohrungen an den Rändern 5 der Befestigungsplatte 4 bzw. den winkeligen Befestigungselementen 6 vorgesehen sind, ist es möglich, die Einbautiefe durch die Auswahl eines anderen Bohrlochs in der Befestigungsplatte 4 bzw. in den winkeligen Befestigungselementen 6 zu ändern. Somit ist eine Anpassung der Einbautiefe an die Tiefe der Steckdosen möglich. Die Grundelemente können in hohen Stückzahlen hergestellt werden, was die Fertigungskosten verringert. Allerdings ist die Einbautiefe nicht kontinuierlich verstellbar, sondern durch die Position der Bohrlöcher fest vorgegeben.

Somit haben beide bekannten Befestigungseinrichtungen den Nachteil, dass die Einstellung der Einbautiefe unmöglich bzw. nur eingeschränkt möglich ist. Eine an einer Wand zu befestigende Versorgungskonsole mit verstellbarer Einbautiefe von Gas- oder Elektrosteckdosen ist aus der Druckschrift US 3,461,349 bekannt.

Aufgabe der vorliegenden Erfindung ist es, einen Stativkopf mit einer Befestigungseinrichtung für den Einbau von Gas- oder Elektrosteckdosen bereitzustellen, bei dem es leicht möglich ist, die Einbautiefe von Gas- oder Elektrosteckdosen kontinuierlich zu verstellen.

Diese Aufgabe wird gelöst durch einen Stativkopf nach Anspruch 1. Weiterbildungen der Erfindung sind in den Unteransprüchen angegeben.

Der erfindungsgemäße Stativkopf 9 mit einer Befestigungseinrichtung 7 für Gas- oder Elektrosteckdosen weist insbesondere den Vorteil auf, dass für Steckdosen 8 unterschiedlicher Bauart keine unterschiedlichen Bauteile verwendet werden müssen. Ferner weist der erfindungsgemäße Stativkopf 9 im Gegensatz zum Stand der Technik eine kontinuierlich variable Einstellmöglichkeit für die Einbautiefe von Steckdosen auf.

Weitere Merkmale und Zweckmäßigkeiten der Erfindung ergeben sich aus der Beschreibung eines bevorzugten Ausführungsbeispiels anhand der Figuren. Von den Figuren zeigen:
- Fig. 1: eine perspektivische Ansicht eines Stativkopfs, bei dem Seitenwände, Deckel und Rückwand abgenommen sind, mit einer erfindungsgemäßen Befestigungseinrichtung von schräg vorne;
- Fig. 2: eine weitere perspektivische Ansicht des Stativkopfs aus Fig. 1 von schräg hinten;
- Fig. 3: eine weitere perspektivische Ansicht des Stativkopfs aus Fig. 1 mit einer nur teilweise abgenommenen Rückwand von schräg hinten;
- Fig. 4: eine bekannte einteilige Befestigungseinrichtung für den Einbau von Gas- und Elektrosteckdosen in einen Stativkopf;
- Fig. 5: eine bekannte dreiteilige Befestigungseinrichtung für den Einbau von Gas- und Elektrosteckdosen in einen Stativkopf;

Fig. 1 und 2 zeigen zwei unterschiedliche Ansichten eines Stativkopfs 9 mit einem Boden 10 und einer Frontplatte 11, wobei der Deckel 17 und die Rückwand 14 des Stativkopfs entfernt sind. Fig. 3 stellt den Stativkopf aus Fig. 1 bzw. 2 mit dem Deckel 17 und einem Teil der Rückwand 14 dar.

Die Frontplatte 11 des Stativkopfs 9 weist Öffnungen für Gassteckdosen 8 auf. Insgesamt acht Profilstangen 16 sind jeweils an einem Ende im rechten Winkel zu der Frontplatte 11 mit der Innenseite von Verbindungselementen 18 mit von außen kommenden Schrauben befestigt. Die Verbindungselemente 18 sind fest angegossene Teile des Bodens 10 bzw. des Deckels 17. An diese Verbindungselemente sind auf deren Außenseite die Frontplatte 11 bzw. die Rückwand 14 von außen angeschraubt. So erstrecken sich die Profilstangen 16 im wesentlichen von der Frontplatte 11 bis zur Rückwand 14 des Stativkopfs 9. Dadurch wirken die Profilstangen 16 als Streben, die zur Stabilität des Stativkopfs 9 beitragen. Die Verbindungselemente 18 sind dabei mit dem Boden 10 bzw. dem Deckel 17 des Stativgehäuses 9 verbunden. Jede der Profilstangen 16 weist jeweils einen Gewindekanal 20 auf, der sich über die gesamte Länge der Gewindestange erstreckt, wobei der Gewindekanal 20 aus einem Schlitz besteht, in dem innen jeweils oben und unten als Gewinde wirkende Rillen angeordnet sind.

Auf einer Befestigungsplatte 12 sind Gassteckdosen 8 angebracht, wobei Öffnungen 13 in der Befestigungsplatte 12 der Durchführung von Gaszuleitungen für die Gassteckdosen 8 dienen. An beiden Seiten auf der Rückseite der Befestigungsplatte 12 sind Leisten 15 mit Bohrungen, die für Schrauben vorgesehen sind, angebracht. Die beiden Leisten 15 an den Seiten der Befestigungsplatte 12 werden oben und unten mit durch die Bohrungen gesteckten Schrauben, die in den Gewindekanal jeweiliger Profilstangen 16 geschraubt werden, mit den Profilstangen 16 verbunden.

Je vier Profilstangen 16 mit einem Gewindekanal 20, eine Befestigungsplatte 12 und zwei Leisten 15 stellen eine Befestigungseinrichtung 7 für Gassteckdosen 8 mit einer bestimmten Einbautiefe dar.

Bei der Montage erfolgt die Anpassung der Einbautiefe einer Gassteckdose einer bestimmten Bauart, indem zuerst die Gassteckdosen an der Befestigungsplatte 12 angebracht werden. Entlang der Längsseite der Profilstangen 16 kann die Befestigungsplatte 12 mittels der Leisten 15 dann in einer beliebigen Position an die Profilstangen mit den Gewindekanälen 20 geschraubt werden. Der Abstand zwischen Frontplatte 11 und Befestigungsplatte 12 ist somit kontinuierlich einstellbar. Dadurch ist es möglich, die Einbautiefe der Gassteckdosen 8 frei zu wählen.

In dem in Fig. 1 bis 3 dargestellten Stativkopf 9 sind zwei Befestigungseinrichtungen 7, eine zweiteilige Frontplatte 11 und eine zweiteilige Rückwand 14 vorgesehen. Durch das Vorsehen von einer Mehrzahl von Befestigungseinrichtungen 7, ist es möglich verschiedene Einbautiefen für Steckdosen 8 in einem Stativkopf 9 zu verwirklichen. Ein modularer Aufbau mit beliebig vielen Befestigungseinrichtungen 7 ist möglich, sodass in einem Stativkopf 9 beliebig viele verschiedene Einbautiefen realisiert werden können. In dem Deckel 17 und/oder in dem Boden 10 des Stativkopfs 9 ist eine Durchführung 19 für Zuleitungen vorgesehen.

Die Befestigungseinrichtung und insbesondere die Profilstangen 16 mit den Gewindekanälen 20 sind bevorzugt aus Aluminium ausgebildet, um das Gewicht des Stativkopfs 9 möglichst gering zu halten. Das geringe Gewicht ist gerade für die Deckenaufhängung des Stativkopfs von wesentlicher Bedeutung.

In einer Abwandlung der beschriebenen Ausführungsform werden Anschlüsse anderer Art - z. B. für elektrischen Strom, Wasser oder andere Flüssigkeiten -, Schalter oder Anzeigeinstrumente an der Befestigungsplatte 12 in dem Gehäuse des Stativkopfs 9 mit einer bestimmten Einbautiefe eingebaut.

In einer weiteren Abwandlung sind anstelle der Profilstangen 16 mit Gewindekanälen 20 Schienen mit Langlöchern oder Langlöcher in den Seitenwänden vorgesehen.

In dem oben beschriebenen Ausführungsbeispiel wurde die Befestigungseinrichtung so beschrieben, dass jede Befestigungsplatte mit vier Profilstangen 16 verbunden ist. Jedoch kann die Anzahl der Profilstangen 16, an die die Befestigungsplatte angebracht ist auch davon abweichen.

## Patentansprüche

1. Stativkopf (9) für ein medizinisches Deckenstativ mit einem Gehäuse mit einer ersten Wand (11), die Öffnungen für Elektro- und/oder Gassteckdosen aufweist und mit einer zu der ersten Wand (11) im wesentlichen parallelen Befestigungsplatte (12), auf der die Gas- und/oder Elektrosteckdosen montiert werden können, wobei
die Befestigungsplatte (12) mit dem Gehäuse derart verbunden ist, dass der Abstand der Befestigungsplatte (12) von der ersten Wand (11) kontinuierlich einstellbar ist,
**dadurch gekennzeichnet, dass**
eine mit dem Gehäuse fest verbundene sich senkrecht zu der ersten Wand (11) erstreckende Schiene vorgesehen ist, auf der die Befestigungsplatte (12) verschiebbar ist.

2. Stativkopf (9) nach Anspruch 1, **dadurch gekennzeichnet, dass**
die Schiene eine Profilstange (16) ist.

3. Stativkopf (9) nach Anspruch 1 oder 2, **dadurch gekennzeichnet, dass**
die Schiene einen Gewindekanal (20) aufweist.

4. Stativkopf (9) nach einem der Ansprüche 1 bis 3, **dadurch gekennzeichnet, dass**
die Schiene jeweils über Verbindungselemente (18) mit der ersten Wand (11) und einer dieser gegenüberliegenden zweiten Wand (14) des Gehäuses verbunden ist.

5. Stativkopf (9) nach einem der Ansprüche 1 bis 4, **dadurch gekennzeichnet, dass**
die Befestigungsplatte (12) wenigstens eine Öffnung (13) zur Durchführung von wenigstens einer Zuleitung aufweist.

6. Stativkopf (9) nach einem der Ansprüche 1 bis 5, **dadurch gekennzeichnet, dass**
an der Seite der Befestigungsplatte (12) eine Leiste (15) zur Befestigung der Befestigungsplatte (12) an der Schiene (16) angebracht ist.

7. Stativkopf (9) nach einem der Ansprüche 1 bis 6, **dadurch gekennzeichnet, dass**
die Schiene (16) aus Aluminium ausgebildet ist.

8. Stativkopf (9) nach einem der Ansprüche 1 bis 7, **dadurch gekennzeichnet, dass**
mehrere Befestigungsplatten (12) für unterschiedliche Einbautiefen von Steckdosen in dem Gehäuse vorgesehen sind.

9. Stativkopf (9) nach einem der Ansprüche 1 bis 8, **dadurch gekennzeichnet, dass**
die erste Wand (11) mehrteilig ausgebildet ist.

10. Stativkopf (9) nach einem der Ansprüche 4 bis 9, **dadurch gekennzeichnet, dass**
die zweite Wand (14) mehrteilig ausgebildet ist.

## Claims

1. Support head (9) for a medical ceiling pendant, having a housing with a first wall (11) which comprises openings for electrical and/or gas sockets, and with a fastening plate (12) which is substantially parallel to the first wall (11) and on which the gas and/or electrical sockets can be mounted,
the fastening plate (12) being connected to the housing in such a way that the distance of the fastening plate (12) from the first wall (11) can be adjusted continuously,
**characterized in that** a rail is provided which is connected fixedly to the housing and extends perpendicularly with respect to the first wall (11) and on which the fastening plate (12) is movable.

2. Support head (9) according to Claim 1, **characterized in that** the rail is a profiled bar (16).

3. Support head (9) according to Claim 1 or 2, **characterized in that** the rail has a threaded channel (20).

4. Support head (9) according to one of Claims 1 to 3, **characterized in that** the rail is connected in each case via connection elements (18) to the first wall (11) of the housing and to a second wall (14) thereof lying opposite the first wall (11).

5. Support head (9) according to one of Claims 1 to 4, **characterized in that** the fastening plate (12) has at least one opening (13) for the passage of at least one supply line.

6. Support head (9) according to one of Claims 1 to 5, **characterized in that** on the side of the fastening plate (12) there is a ridge (15) for securing the fastening plate (12) to the rail (16).

7. Support head (9) according to one of Claims 1 to 6, **characterized in that** the rail (16) is made of aluminium.

8. Support head (9) according to one of Claims 1 to 7, **characterized in that** several fastening plates (12) are provided in the housing for different depths of installation of sockets.

9. Support head (9) according to one of Claims 1 to 8, **characterized in that** the first wall (11) is made up of a plurality of parts.

10. Support head (9) according to one of Claims 4 to 9, **characterized in that** the second wall (14) is made up of a plurality of parts.

## Revendications

1. Tête de trépied (9) pour un support médical fixé au plafond, avec un boîtier muni d'une première paroi (11), présentant des ouvertures pour des prises à enfichage électriques et/ou pour des gaz et avec une plaque de fixation (12) sensiblement parallèle à la première paroi (11) et sur laquelle peuvent être montées les prises à enfichage électriques et/ou pour des gaz, où
la plaque de fixation (12) est reliée au boîtier, de manière que l'espacement de la plaque de fixation (12) par rapport à la première paroi (11) puisse être réglé de façon continue,
**caractérisée en ce qu'**
une glissière, reliée rigidement au boîtier et s'étendant perpendiculairement à la première paroi (11), est prévue, glissière sur laquelle la plaque de fixation (12) est susceptible de coulisser.

2. Tête de trépied (9) selon la revendication 1, **caractérisée en ce que**
la glissière est une barre profilée (16).

3. Tête de trépied (9) selon la revendication 1 ou 2, **caractérisé en ce que**
la glissière présente un canal fileté (20).

4. Tête de trépied (9) selon l'une des revendications 1 à 3, **caractérisée en ce que**
la glissière est reliée respectivement, par des éléments de liaison (18), à une première paroi (11) et à une deuxième paroi (14) du boîtier, opposée à celle-ci.

5. Tête de trépied (9) selon l'une des revendications 1 à 4, **caractérisée en ce que**
la plaque de fixation (12) présente au moins une ouverture (13) pour le passage d'au moins une ligne d'alimentation.

6. Tête de trépied (9) selon l'une des revendications 1 à 5, **caractérisée en ce que**
sur le côté de la plaque de fixation (12) est montée une bande (15), pour la fixation de la plaque de fixation (12) sur la glissière (16).

7. Tête de trépied (9) selon l'une des revendications 1 à 6, **caractérisée en ce que**
la glissière (16) est formée en aluminium.

8. Tête de trépied (9) selon l'une des revendications 1 à 7, **caractérisée en ce que**
plusieurs plaques de fixation (12) sont prévues, pour des profondeurs de montage différentes des prises à enfichage dans le boîtier

9. Tête de trépied (9) selon l'une des revendications 1 à 8, **caractérisée en ce que**
la première paroi (11) est réalisée en plusieurs parties.

10. Tête de trépied (9) selon l'une des revendications 4 à 9, **caractérisée en ce que**
la deuxième paroi (14) est réalisée en plusieurs parties.
